# EUROPÄISCHE PATENTSCHRIFT

(11) **EP 0 598 142 B1**
(45) Veröffentlichungstag und Bekanntmachung des Hinweises auf die Patenterteilung: **10.01.1996**
(21) Anmeldenummer: 92119646.5
(22) Anmeldetag: 17.11.1992
(51) Int. Cl.: A47F 10/04, G07F 7/06

(54) **Vorrichtung zur Begrenzung von Einkaufswagenreihen**
Row length limiting device for supermarket trolleys
Dispositif limiteur de longueur de file pour chariots de supermarché

(43) Veröffentlichungstag der Anmeldung: 25.05.1994
(73) Patentinhaber: Fuchs, Peter, D-76133 Karlsruhe (DE)
(72) Erfinder: Fuchs, Peter, D-76133 Karlsruhe (DE)
(74) Vertreter: Frank, Gerhard, Dipl.-Phys.

(56) Entgegenhaltungen:
- EP-A- 0 070 028
- EP-A- 0 231 934
- EP-A- 0 301 940
- DE-A- 3 436 610
- DE-A- 3 900 538

## Beschreibung

Die Erfindung betrifft eine Vorrichtung zur Begrenzung von zwischen seitlichen Führungselementen reihenartig ineinandergeschobenen Einkaufswagen, zur Verwendung mit Münzpfandsystemen, wobei ein seitliches Führungselement einerseits und jeder Einkaufswagen andererseits kooperierende Steuer- beziehungsweise Sperrelemente aufweisen, die ein Ankoppeln eines Einkaufswagens an die Einkaufswagenreihe nur ermöglichen, wenn der Einkaufswagen eine definierte Kuppelposition im Wirkungsbereich der Steuer- und Sperrelemente überschritten hat.

Eine derartige Vorrichtung ist beispielsweise aus der EP 0433751 A1 bekannt, so daß auf die Erläuterung der grundsätzlichen Problemstellung und der damit verbundenen Probleme hier verzichtet werden kann.

Die vorbekannten Vorrichtungen, wie auch die EP-0433751 A1, zeigen ausschließlich Systeme, bei denen die kooperierenden Steuer- und Sperrelemente mechanisch ausgebildet sind, insbesondere in Form von Schwenkhebeln, Sperriegeln und ähnlichem, die im Einschub- und Entnahmebereich der Einkaufswagen, insbesondere an den seitlichen Führungselementen angeordnet sind, und die bei der Entnahme und bei der Zuführung eines Einkaufswagens von diesen selbst in eine Sperr- und eine Freigabeposition gesteuert werden. Derartige Systeme sind bereits auf dem Markt eingeführt und sie erfüllen den technischen Zweck der Verhinderung von Bildung überlanger Einkaufswagenreihen zufriedenstellend, erfordern jedoch einen relativ hohen mechanischen Aufwand, bei dem naturgemäß Störungen eine nicht ganz vernachlässigbare Rolle spielen und der darüber hinaus zwangsläufig durch Anwendung von Gewalt (Vandalismus) außer Kraft gesetzt werden kann.

Es ist daher Aufgabe der Erfindung, eine gattungsgemäße Vorrichtung so weiterzubilden, daß sie bei einfacherem Aufwand eine höhere Funktions- und Betriebssicherheit gewährleistet, und darüber hinaus von Unbefugten in ihrer Wirkungsweise nicht beeinflußbar ist.

Erfindungsgemäß wird diese Aufgabe dadurch gelöst, daß die Steuerelemente durch mindestens einen Magneten gebildet und die Sperrelemente mit dessen Magnetfeld in Wechselwirkung bringbar sind, wobei die Sperrelemente jeweils am Einkaufswagen und der Magnet an mindestens einem der Führungselemente angeordnet ist und Magnet und Sperrelemente derart relativ zueinander positioniert sind, daß beim Verschieben eines Einkaufswagens im Wirkungsbereich des Magnetfeldes die Sperrelemente zwischen einer Sperrposition und einer Freigabeposition bewegbar sind, und die Freigabeposition nur dann erreichbar ist, wenn der Einkaufswagen die Koppelposition K zwischen den Führungselementen erreicht.

Der wesentliche Unterschied zur vorbekannten Lösung besteht darin, daß es sich hier um eine berührungs- und kontaktfreie Wechselwirkung zwischen Steuerelementen und Sperrelementen handelt, die mechanische Beaufschlagung bei den vorbekannten Lösungen, die naturgemäß von außen zugänglich sein muß, wird ersetzt durch die magnetische Wechselwirkung zwischen Steuerelementen und Sperrelementen mit Hilfe eines Magnetfeldes.

Obwohl grundsätzlich verschiedene Varianten der Anordnung und gegenseitigen Beeinflussung von Steuerelementen und Sperrelementen mittels des magnetischen Wechselwirkungsprinzips denkbar sind, besteht eine bevorzugte Ausführungsform der Erfindung darin, den Magneten an den seitlichen Führungselementen und die Sperrelemente innerhalb der dort vorbeigeführten Münzpfandsysteme anzubringen, und zwar so, daß beim Vorbeiführen der Münzpfandsysteme am Magneten dessen Magnetfeld die Sperrelemente je nach Position des Einkaufswagens in deren Sperrposition oder deren Freigabeposition steuern. Die Anordnung der Sperrelemente selbst ist vorteilhafterweise so gewählt, daß sie mittelbar oder unmittelbar die Funktion des Münzpfandsystems steuern in dem Sinne, daß eine Aktivierung des Münzpfandsystems, d.h. insbesondere die Rückgabe einer Pfandmünze beim Wiederankoppeln eines Einkaufswagens an eine Einkaufsreihe nur dann erfolgen kann, wenn der Einkaufswagen weit genug in die (noch nicht aufgefüllte) Einkaufswagenreihe hineingeschoben werden kann, daß unter der Wirkung des Magnetfeldes die Sperrelemente des Münzpfandsystems die Freigabe der Pfandmünze gestatten, beispielsweise dadurch, daß ein vom angrenzenden Einkaufswagen zur Verfügung gestellter Schlüssel in den Schlüsselschacht des Münzpfandsystems eingeführt und dort die Pfandmünze freigeben kann. Grundsätzlich können jedoch die Sperrelemente in beliebiger Form und Position in das Gehäuse des Münzpfandsystems integriert werden und die Sperr- bzw. Freigabefunktion kann durch Eingriff in bewegliche, konventionelle Funktionsteile erfolgen, in Anpassung an den individuellen Typ des eingesetzten Münzpfandsystems.

Die konstruktive Gestaltung der Sperrelemente selbst und die Konzeption ihrer beiden verlangten Positionen, Sperr- und Freigabeposition, besteht im einfachsten Fall durch die Schaffung eines Bewegungsablaufes eines Funktionsteiles, dessen beide Endpositionen dann jeweils die Sperr- und die Freigabeposition definieren. Es kann sich hierbei um Schwenkbewegungen beispielsweise um einen vorgegebenen Winkelbereich handeln, aber auch um Verschiebe- oder kombinierte Schwenk-Schiebebewegungen, vorausgesetzt, daß das eingesetzte Bauteil in den beiden (unter dem Einfluß des Magnetfeldes) eindeutig erreichbaren Endpositionen die entsprechende Sperr- und Freigabefunktion ausüben kann. Hierzu lassen sich verschiedene konstuktive Lösungen einsetzen, beispielsweise Kugeln, Wellen, Hubzylinder, Schwenkarme und ähnliches, ohne daß dies erschöpfend aufgezählt werden könnte.

Als Magnet kann hierbei ein Permanentmagnet oder ein Elektromagnet eingesetzt werden, letzterer hat unter Umständen den Vorteil, daß das gesamte System durch Abschalten der Stromversorgung desaktiviert werden kann.

Weitere Ausgestaltungen sind den Unteransprüchen entnehmbar, Ausführungsbeispiele der erfindungsgemäßen Vorrichtung werden anhand von Zeichnungen erläutert, es zeigen:
- Figur 1 und 2:: Eine schematische Darstellung einer Einkaufswagenreihe in Aufsicht und Vorderansicht mit der erfindungsgemäßen Vorrichtung,
- Figur 2 und 3:: eine Prinzipdarstellung der Ausgestaltung eines Steuerelementes im Zusammenwirken mit einem Magneten,
- Figur 5A und B:: zwei Schnittdarstellungen durch eine zweite Variante eines Sperrelementes, und
- Figur 6:: der Einsatz des Sperrelementes nach Figur 5A und B in einem Münzpfandsystem.

Figur 1 und 2 zeigen in Aufsicht und Vorderansicht eine aus mehreren Einkaufswagen 10 bestehende Einkaufswagenreihe, die zwischen seitlichen Führungselementen 11A,11B miteinander gekoppelt ist, wozu beim dargestellten Ausführungsbeispiel die Schlüssel 20A von seitlich neben dem Griff angeordneten Münzpfandsystemen 20 in das jeweils benachbarte Münzpfandsystem 20 eingesteckt werden müssen, um die Pfandmünze wieder zu entnehmen bzw. in die umgekehrt eine Münze als Pfand eingesteckt werden muß, um den zugehörigen Schlüssel herauszuziehen und den Einkaufswagen zur Entnahme aus der Reihe freizugeben. Hierbei ist wünschenswert, daß diese Funktion nur dann gewährleistet ist, wenn der letzte Einkaufswagen 10 eine Koppelposition K innerhalb des Bereiches zwischen den seitlichen Führungselementen 11A,11B erreicht hat, d.h., wenn nur in dieser Position ein Wiederankoppeln unter Rückgabe der Pfandmünze durchführbar ist. Um dies zu erreichen sieht die Erfindung vor, daß auf gleicher Höhe mit den Münzpfandsystemen 20 und an dem diesem unmittelbar benachbarten seitlichen Führungselement 11A ein Magnet 30 angeordnet ist, dessen Magnetfeld M stark genug ist, um auf magnetische Wechselwirkung ansprechende Bauelemente in den Münzpfandsystemen 20 derart zu beaufschlagen, daß diese als Sperrelemente funktionieren, d.h., daß abhängig von der Position des jeweiligen Münzpfandsystems 20 relativ zum Magneten 30 bzw. zu dessen Magnetfeld M, diese Sperrelemente diese Funktionen selektiv steuern. Hierbei sollen die Sperrelemente und deren Wechselwirkung mit dem Magnetfeld M so konzipiert sein, daß ihre Freigabeposition (d.h. Pfandmünzrückgabe beim Wiederankoppeln) nur dann erreicht ist, wenn sich der Einkaufswagen 10 hinter der Koppelposition K, also in der gewünschten Position zwischen den beiden seitlichen Führungselementen 11A,11B befindet. Beim Passieren eines Einkaufswagens 10 (Doppelpfeil P in Figur 1) durch das Magnetfeld M wird also je nach Richtung der Passage ein Schaltvorgang innerhalb des vorbeibewegten Münzpfandsystems ausgelöst, dessen Ergebnis darin besteht, daß das Münzpfandsystem ausschließlich dann in Freigabeposition ist, wenn der zugehörige Einkaufswagen ordnungsgemäß innerhalb der Einkaufswagenreihe und hinter der Koppelposition K sich befindet, daß aber bei allen anderen Positionen außerhalb dieses Bereichs das Münzpfandsystem durch die magnetisch arbeitenden Sperrelemente desaktiviert ist.

Die Wirkungsweise des Magnetfeldes im einzelnen ist in den Zeichnungen durch die bogenförmigen Linien veranschaulicht, dies hat jedoch mit den tatsächlich vorhandenen Feldlinien und deren Verlauf nichts zu tun, diese hängen selbstverständlich von der Formgebung und der Stärke des verwendeten Magneten und des eingesetzten Sperrelementes ab.

Wie dieses Prinzip zu realisieren ist, zeigen die Figuren 3 und 4, wobei die Figur 3 die Freigabeposition und die Figur 4 die Sperrposition darstellt:
Aus Gründen der Einfachheit wurden hier nur die erfindungswesentlichen Komponenten anhand eines groben Beispiels dargestellt: Innerhalb des Münzpfandsystems 20 befindet sich ein Schacht 21, durch den beispielsweise die Münze selbst oder der Schlüssel 20A eingeführt und/oder entnommen werden kann und somit das Münzpfandsystem betätigt werden kann. Definitionsgemäß soll diese Funktion, wie oben beschrieben, nun entweder unterbunden (Einkaufswagen außerhalb der Koppelposition) oder gestattet sein (Einkaufswagen hinter der Koppellinie K). Zu diesem Zweck ist neben diesem Schacht 21 ein Sperrelement in Form eines Kippschalters 40 mit einer Drehachse senkrecht zur Zeichenebene um einen Winkelbereich von etwa 90° schwenkbar gelagert, derart, daß dessen eines Ende 42 in der Freigabeposition (Figur 3) den Schacht 21 nicht beeinträchtigt, in der Sperrposition jedoch (Figur 4) in den Schacht 21 hineinragt und die Durchführung eines Schlüssels oder einer Münze durch diesen Schacht blockiert. Um dies zu erreichen, ist das andere Ende 41 des Kippschalters 40 beispielsweise selbst mit einem Magneten versehen, der in entsprechende Wechselwirkung mit dem Magnetfeld M des stationären Magneten 30 tritt, wobei beim dargestellten Ausführungsbeispiel die beiden Magnete sich anziehen, um die gewünschte Funktion zu erreichen. Es ist auch leicht vorstellbar, daß unter dieser Voraussetzung beim Verschieben des Münzpfandsystems 20 in der Zeichenebene von der Freigabeposition der Figur 3 in die Sperrposition der Figur 4 der Kipphebel 40, angezogen vom Magneten 30, diese 90°-Schwenkbewegung von der Freigabe des Schachtes 21 zu dessen Sperrung durchführt, also genau dann, wenn der Einkaufswagen, der zu diesem Münzpfandsystem gehört, den Magneten 30 im Bereich der Koppelposition K passiert.

Figur 5 zeigt ein zweites Ausführungsbeispiel einer Realisierung eines Sperrelementes, wobei hier auf die Darstellung des Magneten verzichtet ist:
Ein erstes, magnetisches Sperrelement 50A von länglicher, an seinen Stirnseiten abgerundeter Gestalt ist in einem V-förmigen Führungskanal 51 derart angeordnet, daß es unter der Wirkung des Magnetfeldes M seine beiden "Schaltpositionen" durch Hin- und Hergleiten in diesem Führungskanal 51 in Richtung der dargestellten Pfeile realisieren kann, wobei die in Figur 5 schraffiert dargestellte Position die Sperrposition S und die gestrichelt umrandete Position die Freigabeposition F darstellen soll. Im Unterschied zum Prinzipbeispiel der Figuren 3 und 4 beaufschlagt hier das magnetisch sensitive erste Sperrelement 50A nicht unmittelbar ein Funktionsbauteil des Münzpfandsystems 20, sondern seinerseits ein zweites (in der Regel nicht-magnetisches) Sperrelement 50B, das im Ausführungsbeispiel als Kugel realisiert ist, wobei diese Beaufschlagung so aussieht, daß in der Freigabeposition F des ersten, magnetischen Sperrelementes 50A auch das zweite Sperrelement 50B in einer Freigabeposition F' sich befinden kann (also nicht in den Schacht 21 eingreift), wogegen beim Schalten des ersten, magnetischen Sperrelementes 50A unter der Wirkung des Magnetfeldes M in dessen Sperrposition S auch durch entsprechend mechanische Beaufschlagung das zweite Sperrelement 50B, die Kugel, in eine Sperrposition S' herausgedrückt wird, wo es dann auf geeignete Funktionsbauteile des Münzpfandsystems im gewünschten Sinne einer Sperrung derselben Einfluß nehmen kann.

Figur 6 schließlich zeigt eine konkrete Anwendung eines solchen Ausführungsbeispiels gemäß der Figur 5:
Gezeigt ist ein Längsschnitt durch ein konventionelles Münzpfandsystem 20 (Münzschloß), bei dem der Schlüssel 20A des benachbarten Münzschlosses in den Schlüsselschacht 21 eingeschoben werden muß, wo der Schlüssel 20A dann in seiner Endposition Sperreinrichtungen 22 betätigt, die insbesondere die Pfandmünze zur Entnahme im Entnahmebereich E freigeben. Diese Sperreinrichtungen 22 sind konventionell ausgebildet mit Hilfe von Sperriegeln, Federn und ähnlichem und brauchen hier nicht näher erläutert zu werden. Entscheidend ist, daß im Eingangsbereich des Führungsschachts 21 die beiden Sperrelemente 50A,50B angeordnet sind und zwar in Figur 6 in ihrer Sperrposition. Man erkennt unmittelbar, daß durch das in den Schlüsselschacht 21 hinausragende zweite Sperrelement 50B der Querschnitt des Schlüsselschachtes 21 so weit verringert wird, daß der Schlüssel 20A nicht mehr voll in den Schlüsselschacht 21 eingeführt werden kann, sondern in der dargestellten Sperrposition S an das zweite Sperrelement 50B anstößt. Damit kann der Schlüssel 20A die Sperreinrichtung 22 zur Freigabe der Münze nicht mehr betätigen und daraus folgt, daß außerhalb der erwünschten Koppelposition innerhalb der seitlichen Führungselemente 11A,11B eine Entnahme der Pfandmünze aus dem Münzschloß zuverlässig verhindert ist. Erst wenn unter der Wirkung des Magnetfeldes M das Münzschloß 20 wieder in eine zulässige Koppelposition eingeführt wird, nimmt das magnetische Sperrelement 50A wieder seine Freigabeposition F (Figur 5) ein und das zweite Sperrelement 50B kann dann unter der Wirkung der Stirnschulter des Schlüssels 20A in den für ihn vorgesehenen Freiraum im Gehäuse des Münzschlosses zurückgedrückt werden. Daraufhin kann der Schlüssel zu seiner vorderen, gestrichelten Position vorgeschoben werden, die Sperreinrichtung 22 für die Münze aktivieren und diese kann dann aus dem Münzschloß entnommen werden.

## Patentansprüche

1. Vorrichtung zur Begrenzung von zwischen seitlichen Führungselementen (11A,11B) reihenartig ineinandergeschobenen Einkaufswagen (10), zur Verwendung mit Münzpfandsystemen (20), wobei ein seitliches Führungselement (11A,11B) einerseits und jeder Einkaufswagen (10) andererseits kooperierende Steuer- beziehungsweise Sperrelemente (30,40,50) aufweisen, die ein Ankoppeln eines Einkaufswagens (10) an die Einkaufswagenreihe nur ermöglichen, wenn der Einkaufswagen (10) eine definierte Koppelposition (K) im Wirkungsbereich der Steuer- und Sperrelemente (30,40,50) überschritten hat,
dadurch gekennzeichnet, daß die Steuerelemente durch mindestens einen Magneten (30) gebildet, und die Sperrelemente (40,50) mit dessen Magnetfeld (M) in Wechselwirkung bringbar sind, wobei die Sperrelemente (40,50) jeweils am Einkaufswagen (10) und der Magnet (30) an mindestens einem der Führungselemente (11A,11B) angeordnet ist, und der Magnet (30) und die Sperrelemente (40,50) derart relativ zueinander positioniert sind, daß beim Verschieben eines Einkaufswagens (10) im Wirkungsbereich des Magnetfeldes (M) die Sperrelemente (40,50) zwischen einer Sperrposition (S) und einer Freigabeposition (F) bewegbar sind, und die Freigabeposition nur dann erreichbar ist, wenn der Einkaufswagen (10) die Koppelposition (K) zwischen den Führungselementen (11A,11B) erreicht.

2. Vorrichtung nach Anspruch 1, dadurch gekennzeichnet, daß der Magnet (30) ein Permanentmagnet ist.

3. Vorrichtung nach Anspruch 1, dadurch gekennzeichnet, daß der Magnet (30) ein Elektromagnet ist.

4. Vorrichtung nach Anspruch 1, dadurch gekennzeichnet, daß der Magnet (30) im Eingangsbereich der Führungselemente (11A,11B) stationär und an die Lage der Münzpfandsysteme (20) der Einkaufwagen (10) horizontal und/oder vertikal anpaßbar angeordnet ist, und daß die Sperrelemente (30,40,50) mittelbar oder unmittelbar in die Funktion der Münzpfandsysteme (20) eingreifen.

5. Vorrichtung nach Anspruch 1, dadurch gekennzeichnet, daß ein Sperrelement als Kippschalter (40) aus zumindest teilweise ferromagnetischem Material, insbesondere einem Permanentmagneten, vorgesehen ist und daß der Kippschalter (40) im Gehäuse des Münzpfandsystems (20) zwischen der Freigabeposition und der Sperrposition unter dem Einfluß des Magnetfeldes (M) frei beweglich gehalten ist.

6. Vorrichtung nach Anspruch 1, dadurch gekennzeichnet, daß ein erstes, magnetisches Sperrelement (50A) in einem dem Magnetfeld (M) ausgesetzten Führungskanal (51) verschiebbar ausgebildet ist, wobei der Führungskanal (51) die Freigabeposition (F) und die Sperrposition (S) definiert.

7. Vorrichtung nach Anspruch 6, dadurch gekennzeichnet, daß das erste, magnetische Sperrelement (50A) bei seiner Bewegung im Führungskanal (51) ein separates, zweites Sperrelement (50B) beaufschlagt.

8. Vorrichtung nach Anspruch 1,5,6 oder 7, dadurch gekennzeichnet, daß das Sperrelement (40,50A,50B) in seiner Sperrposition diejenigen Teile (21) des Münzpfandsystems (20) blockiert, die die Münzrückgabe steuern und/oder freigeben.

9. Vorrichtung nach Anspruch 8, dadurch gekennzeichnet, daß das erste oder zweite Sperrelement (50A,50B) in seiner Sperrposition (S,S') den Querschnitt des Schlüsselschachts (21) des Münzpfandsystems (20) zumindest so weit verringert, daß der Schlüssel (20A) nicht mehr bis zu den Sperreinrichtungen (22) zur Freigabe der Pfandmünze einführbar ist.

10. Vorrichtung nach Anspruch 8, dadurch gekennzeichnet, daß das erste oder zweite Sperrelement (50A,50B) in seiner Sperrposition den Münzschacht gegen Entnahme der eingelegten Münze unmittelbar sperrt.

## Claims

1. Arrangement for limiting shopping trolleys (10), which have been slid into one another in rows between lateral guide means (11A, 11B), for utilisation with coin retrieval systems (20), a lateral guide means (11A, 11B), on the one hand, and each shopping trolley (10), on the other hand, having co-operating controlling and/or locking members (30, 40, 50), which permit a shopping trolley (10) to be coupled to the row of shopping trolleys only when the shopping trolley (10) has exceeded a predetermined coupling position (K) in the range of operation of the controlling and locking members (30, 40, 50), characterised in that the controlling members are formed by at least one magnet (30), and the locking members (40, 50) can be made to interact with the magnetic field (M) of said magnet, the locking members (40, 50) being each disposed on the shopping trolley (10) and the magnet (30) being disposed on at least one of the guide means (11A, 11B), and the magnet (30) and the locking members (40, 50) being positioned relative to one another in such a manner that, when a shopping trolley (10) is displaced in the range of operation of the magnetic field (M), the locking members (40, 50) are displaceable between a locking position (S) and a releasing position (F), and the releasing position is only attainable when the shopping trolley (10) attains the coupling position (K) between the guide means (11A, 11B).

2. Arrangement according to claim 1, characterised in that the magnet (30) is a permanent magnet.

3. Arrangement according to claim 1, characterised in that the magnet (30) is an electromagnet.

4. Arrangement according to claim 1, characterised in that the magnet (30) is disposed so as to be stationary in the inlet region of the guide means (11A, 11B) and so as to be horizontally and/or vertically adaptable to the position of the coin retrieval systems (20) of the shopping trolleys (10), and in that the locking members (30, 40, 50) intervene indirectly or directly in the function of the coin retrieval systems (20).

5. Arrangement according to claim 1, characterised in that a locking member is provided as toggle switch (40), which is formed at least partially from ferromagnetic material, more especially a permanent magnet, and in that the toggle switch (40) is retained in the housing of the coin retrieval system (20) so as to be freely displaceable between the releasing position and the locking position by the effect of the magnetic field (M).

6. Arrangement according to claim 1, characterised in that a first magnetic locking member (50A) is displaceably provided in a guide duct (51), which is exposed to the magnetic field (M), the guide duct (51) defining the releasing position (F) and the locking position (S).

7. Arrangement according to claim 6, characterised in that the first magnetic locking member (50A) acts on a separate second locking member (50B) during its movement in the guide duct (51).

8. Arrangement according to claim 1, 5, 6 or 7, characterised in that, in its locked position, the locking member (40, 50A, 50B) blocks those parts (21) of the coin retrieval system (20) which control and/or release the return of the coin.

9. Arrangement according to claim 8, characterised in that, in its locking position (S, S'), the first or second locking member (50A, 50B) reduces the cross-section of the key chute (21) of the coin retrieval system (20) at least to such an extent that the key (20A) is no longer insertable up to the locking means (22) for the release of the coin to be retrieved.

10. Arrangement according to claim 8, characterised in that, in its locking position, the first or second locking member (50A, 50B) directly blocks the coin chute so that the inserted coin cannot be removed.

## Revendications

1. Dispositif de limitation de chariots à provisions (10) emboîtés les uns dans les autres en file entre des éléments de guidage latéraux (11A, 11B), destiné à être utilisé avec des systèmes de consigne à pièce (20), un élément de guidage latéral (11A, 11B) d'une part et chaque chariot (10) d'autre part présentant respectivement des éléments de commande et des éléments de blocage coopérants (30, 40, 50) qui ne permettent l'accouplement d'un chariot (10) à la file de chariots que lorsque ce chariot (10) a franchi une position de couplage définie (K) dans la zone d'action des éléments de commande et des éléments de blocage (30, 40, 50),
caractérisé en ce que les éléments de commande sont constitués par au moins un aimant (30) et que les éléments de blocage (40, 50) peuvent être amenés en interaction avec le champ magnétique (M) de celui-ci, les éléments de blocage (40, 50) étant placés chacun sur le chariot (10) et l'aimant (30) étant placé sur au moins un des éléments de guidage (11A, 11B), et l'aimant (30) et les éléments de blocage (40, 50) étant positionnés les uns par rapport aux autres de façon telle que lors du déplacement d'un chariot (10) dans la zone d'action du champ magnétique (M), les éléments de blocage (40, 50) soient mobiles entre une position de blocage (S) et une position de dégagement (F), et la position de dégagement ne pouvant être atteinte que lorsque le chariot (10) atteint la position de couplage (K) entre les éléments de guidage (11A, 11B).

2. Dispositif selon la revendication 1, caractérisé en ce que l'aimant (30) est un aimant permanent.

3. Dispositif selon la revendication 1, caractérisé en ce que l'aimant (30) est un électro-aimant.

4. Dispositif selon la revendication 1, caractérisé en ce que l'aimant (30) est placé dans la région d'entrée des éléments de guidage (11A, 11B) de façon fixe et adaptable horizontalement et/ou verticalement à la position des systèmes de consigne (20) des chariots (10), et que les éléments de blocage (30, 40, 50) interviennent indirectement ou directement dans le fonctionnement des systèmes de consigne (20).

5. Dispositif selon la revendication 1, caractérisé en ce qu'un élément de blocage est prévu sous la forme d'un interrupteur à bascule (40) en matériau au moins partiellement ferromagnétique, en particulier d'un aimant permanent, et que cet interrupteur à bascule (40) est monté dans le boîtier du système de consigne (20) de façon à se déplacer librement entre la position de dégagement et la position de blocage sous l'influence du champ magnétique (M).

6. Dispositif selon la revendication 1, caractérisé en ce qu'un premier élément de blocage magnétique (50A) est conçu de façon à être mobile dans un canal de guidage (51) soumis au champ magnétique (M), ce canal de guidage (51) définissant la position de dégagement (F) et la position de blocage (S).

7. Dispositif selon la revendication 6, caractérisé en ce que le premier élément de blocage magnétique (50A), lors de son mouvement dans le canal de guidage (51), agit sur un second élément de blocage séparé (50B).

8. Dispositif selon l'une des revendications 1, 5, 6 et 7, caractérisé en ce que l'élément de blocage (40, 50A, 50B), dans sa position de blocage, bloque les parties (21) du système de consigne (20) qui commandent et/ou libèrent la restitution de la pièce de monnaie.

9. Dispositif selon la revendication 8, caractérisé en ce que le premier ou le second élément de blocage (50A, 50B), dans sa position de blocage (S, S'), réduit la section de la cheminée à clé (21) du système de consigne (20) au moins suffisamment pour que la clé (20A) ne puisse plus être introduite jusqu'aux dispositifs de blocage (22) pour libérer la pièce de consigne.

10. Dispositif selon la revendication 8, caractérisé en ce que le premier ou le second élément de blocage (50A, 50B), dans sa position de blocage, bloque directement la fente à pièce de monnaie pour empêcher le retrait de la pièce introduite.
